# EUROPÄISCHE PATENTANMELDUNG

(11) **EP 4 242 546 A1**
(43) Veröffentlichungstag der Anmeldung: **13.09.2023**
(21) Anmeldenummer: 23158984.7
(22) Anmeldetag: 28.02.2023
(51) Int. Cl.: F24H 9/06

(54) **VERFAHREN ZUR MONTAGE EINES WANDHÄNGENDEN HEIZGERÄTES, ABSTANDSRAHMEN ZUR BEFESTIGUNG EINES HEIZGERÄTES, HEIZGERÄT UND VERWENDUNG UNIVERSELLER BAUTEILE**

(30) Priorität: 08.03.2022 DE 102022105351
(71) Anmelder: Vaillant GmbH, 42859 Remscheid NRW (DE)
(72) Erfinder: Claisse, Rémi, 44250 St Brévin les Pins (FR)
(74) Vertreter: Popp, Carsten

(57) **Zusammenfassung**

Vorgeschlagen wird ein Verfahren zur Montage eines wandhängenden Heizgerätes (7) umfassend zumindest die folgenden Schritte:
a) Zusammenfügen eines Abstandsrahmens (1) aus universellen Bauteilen (11),
b) Aufhängendes Heizgerätes (7) mithilfe des Abstandsrahmens (1) an einer Wand (6). Weiter wird auch ein größenveränderlicher Abstandsrahmen angegeben. Somit können mittels des Abstandsrahmen (1) Heizgeräte (7) weitestgehend beliebiger Größen aufgehängt werden, wobei in Schritt a) vier Eckelemente (10) und mindestens zwei Seitenelemente (4) zusammengefügt werden.

## Beschreibung

Die Erfindung betrifft ein Verfahren zur Montage eines wandhängenden Heizgerätes, einen Abstandsrahmen zur Befestigung eines Heizgerätes, ein Heizgerät und eine Verwendung universeller Bauteile.

Durch Anordnung an einer Wand kann ein Heizgerät, beispielsweise in Gebäuden ohne Keller oder in einer Wohnung, raumsparend montiert werden. Hierzu sind spezielle, auf das konkrete Heizgerät genau abgestimmte Montagerahmen vorgesehen, die zumeist eine Zuführung von Medien- und Anschlussleitungen auf der Rückseite des Heizgerätes, somit zwischen Heizgerät und Wand ermöglichen. Bei einer Neuinstallation muss somit in der Regel für das konkret einzusetzende Heizgerät ein abgestimmter Rahmen vorgehalten werden. Dies ist mit einem erhöhten logistischen Aufwand und Kosten verbunden.

Hierzu wird in der CN213630987U ein Tragrahmen vorgeschlagen, der eine Bodenplatte und eine Aufnahmebox zur Aufnahme des Heizgerätes aufweist. Neben einer einfachen Installation soll die Vorrichtung mögliche Wartungs- und Reparaturarbeiten am Heizgerät vereinfachen, da eine einfache Demontage des Heizgerätes von der Vorrichtung gegeben ist. Die vorgeschlagene Vorrichtung erlaubt einen universellen Einsatz für verschiedene Heizgeräte, jedoch erscheint die Größe der Vorrichtung, insbesondere der Aufnahmebox, ungünstig, da diese für größere Heizgeräte geeignet sein und entsprechende Proportionen aufweisen muss, und entsprechende Nachteile bei einer Montage kleinerer Heizgeräte mit sich bringt.

Die DE 296 15 114 U1 schlägt eine Wandhalterung für ein Heizgerät vor, mit einem in Höhe und/oder Breite verstellbaren Rahmen zur Anpassung an verschiedene Gerätegrö-ßen. Nachteilig erfordert der vorgeschlagene Rahmen ein großes Transportvolumen.

Die DE 101 14 506 A1 schlägt eine Montageeinheit zur Wandbefestigung eines Heizgerätes vor, die mit einem Armaturenträger verbindbar oder verbunden ist und in zwei spiegelbildliche Teilmontageplatten unterteilt ist, die vertikal in mindestens zwei Stellungen mit je einer Verlängerungsplatte verbindbar und mittels eines Geräteträgers auf die Breite des Heizgerätes einstellbar sind. Nachteilig ist die aufwendige Anpassung an die Maße des Heizgerätes sowie die aufwendige Verwendung eines Armaturenträgers.

Hiervon ausgehend ist es Aufgabe der Erfindung, ein Verfahren zur Montage eines wandhängenden Heizgerätes, eine Anordnung zur Befestigung eines Heizgerätes und ein Heizgerät vorzuschlagen, der die geschilderten Probleme des Standes der Technik zumindest teilweise überwindet. Insbesondere soll eine einfache Installation verschiedener Wandhängender Heizgeräte ermöglicht werden.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller, Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zur Montage eines wandhängenden Heizgerätes bei, umfassend zumindest die folgenden Schritte:
a) Zusammenfügen eines Abstandsrahmens aus universellen Bauteilen,
b) Aufhängen des Heizgerätes mithilfe des Abstandsrahmens an einer Wand.

Die Schritte a) und b) können bei einem regulären Betriebsablauf mindestens einmal in der angegebenen Reihenfolge durchgeführt werden. Es können aber auch die Schritte a) und b) parallel oder zeitgleich durchgeführt werden. Das Verfahren dient insbesondere einem einer einfachen und kostengünstigen Montage verschiedenartiger, wandhängender Heizgeräte, insbesondere wandhängender Heizgeräte verschiedener Größe.

Bei dem Heizgerät handelt es ich um ein beliebiges Heizgerät, eingerichtet für eine wandhängende Montage. Das Heizgerät kann insbesondere ein Gasheizgerät sein, welches Wärme durch Verbrennung eines gasförmigen Brennstoffes, wie Erdgas oder Wasserstoff, erzeugen und einem Heizkreislauf oder einer Warmwasserbereitstellung zur Verfügung stellen kann. Das Heizgerät kann in der Regel zumindest einen Brenner und eine Fördereinrichtung aufweisen, die ein Gemisch von Brennstoff (Gas) und Verbrennungsluft durch einen Gemischkanal des Heizgerätes zum Brenner fördert. Im Anschluss können die Verbrennungsprodukte durch einen Abgaskanal des Heizgerätes zu einer Abgasanlage geführt werden.

Bei einer Installation oder Montage derartiger wandhängender Heizgeräte muss in der Regel ein Abstand zwischen Wand (an der das Heizgerät zu installieren ist) und dem Heizgerät verbleiben, um eine Zuführung von Medien- bzw. Versorgungsleitungen, wie beispielsweise einem Zulauf und einem Rücklauf eines Heizkreislaufes, einer Kaltwasserzuführung und einer Warmwasserableitung und/ oder eine Versorgungleitung für elektrische Energie zu ermöglichen.

Gemäß einem Schritt a) erfolgt ein Zusammenfügen (bzw. Zusammenstecken) eines Abstandsrahmens aus universellen Bauteilen.

Universelle Bauteile sind im Kontext dieses Dokumentes Bauteile, aus denen sich verschiedene Abstandsrahmen, insbesondere Abstandsrahmen verschiedener Größen, zusammenfügen lassen. Gemäß einer Idee der Erfindung können Abstandsrahmen weitestgehend beliebiger Größen mittels eines Zusammenfügens universeller Bauteile hervorgebracht werden. Eine Idee der Erfindung besteht in einer Bereitstellung (unspezifischer) universeller Bauteile aus denen Abstandsrahmen verschiedener Größen gebildet werden können.

Die universellen Bauteile können dabei beispielsweise Eckelemente sein, die eine Ecke des zusammenzufügenden Abstandsrahmens bilden können und hierfür einen Winkel, insbesondere einen rechten Winkel abbilden. Mit anderen Worten kann ein Eckelement als zwei, als flächiges Gebilde ausgebildete Schenkel verstanden werden, die eine Länge und eine Breite aufweisen, wobei die Breite dem zwischen Wand und Heizgerät herzustellenden Abstand entsprechen kann und die zu einem Winkel, insbesondere rechten Winkel, verbunden sind.

Ein weiteres universelles Bauteil können Seitenelemente sein, die mit den Eckelementen verbindbar sind und zumindest teilweise eine Seite (Oberseite, Unterseite, rechte oder linke Seite) des Abstandsrahmens bilden können. Die Seitenelemente können hierfür flächige Gebilde sein, die eine Breite entsprechend dem zwischen Wand und Heizgerät zu wahrendem Abstand aufweisen.

Um einen individuell angepassten Abstandsrahmen für ein konkretes Heizgerät zusammenzufügen, können mehrere gleiche, identische Seitenelemente und/oder gleiche, identische Eckelemente entsprechend der erforderlichen Größe für das zu montierende Heizgerät ausgewählt werden. In Schritt a) werden vier Eckelemente und mindestens zwei Seitenelemente zusammengefügt.

Gemäß einer vorteilhaften Ausgestaltung können die universellen Bauteile aus beliebigen, die notwendigen mechanischen Eigenschaften aufweisenden, Werkstoffen hergestellt werden. Insbesondere können die universellen Bauteile aus Kunststoff, gegebenenfalls mit einer Faserverstärkung, oder metallischen Werkstoffen hergestellt werden. Ein kostengünstiges Beispiel hierfür kann verzinktes Stahlblech sein.

In diesem Zusammenhang wird angemerkt, dass für einen Abstandsrahmen vorteilhaft Eck- und Seitenelemente gleicher Breite ausgewählt werden, um einen Abstandsrahmen zu bilden, der mit allen universellen Bauteilen an Wand und Heizgerät anliegt.

Durch Zusammenstellungen universeller Elemente verschiedener Breite können vorteilhaft auch Abstandsrahmen für unterschiedliche Abstände zwischen Wand und Heizgerät hervorgebracht werden.

Gemäß einer vorteilhaften Ausgestaltung kann mindestens ein Seitenteil in seiner Länge längenveränderlich, insbesondere teleskopierbar, sein. Vorteilhaft kann so ein Abstandsrahmen beliebiger Seitenlänge einer im Einbauzustand horizontaler oder vertikaler Seite des Abstandsrahmens hervorgebracht werden.

Gemäß einer vorteilhaften Ausgestaltung können zwei Seitenelemente derart ausgestaltet sein, dass diese in Längsrichtung ineinander einschiebbar sind und so zu einem Seitenelement beliebiger Größe verbunden werden können.

Gemäß einer vorteilhaften Ausgestaltung können die Seiten- und/ oder Eckelemente Verbindungseinrichtungen zur Verbindung mit einem anderen Seiten- oder Eckelement und/ oder zur Verbindung mit dem Heizgerät und/ oder zur Verbindung mit der Wand aufweisen. Hierbei können die Verbindungseinrichtungen zur Verbindung mit Wand oder Heizgerät insbesondere Öffnungen zur Aufnahme einer Schraubverbindung sein. Die Verbindungseinrichtungen zur Verbindung mit einem weiteren universellen Bauteil können gleichfalls Einrichtungen zur Herstellung einer Schraubverbindung, wie beispielsweise Öffnungen zur Aufnahme einer Schraube sein, und/ oder Einrichtungen zur Herstellung einer Steckverbindung, einer Clipverbindung und/ oder einer Klebeverbindung sein.

Gemäß einem Schritt b) kann eine Montage des wandhängenden Heizgerätes mithilfe des Abstandsrahmens bzw. ein Aufhängen des Heizgerätes mithilfe des Abstandsrahmens an einer Wand erfolgen. Hierzu kann der gemäß Schritt a) zusammengefügte Abstandsrahmen zuerst am Heizgerät und anschließend das Heizgerät mit Abstandsrahmen an der Wand befestigt werden. Alternativ ist gleichfalls möglich den Abstandsrahmen zuerst an der Wand zu befestigen und anschließend das Heizgerät am Abstandsrahmen.

Gemäß einer alternativen Ausgestaltung können die Schritte a) und b) auch kombiniert durchgeführt werden. Hierzu können die universellen Bauteile am Heizgerät oder der Wand befestigt und gleichzeitig zusammengefügt werden und anschließend das Heizgerät mit Abstandsrahmen an der Wand oder das Heizgerät am an der Wand befestigten Abstandsrahmen montiert werden. Bei dieser Ausgestaltung kann auf eine Verbindung der universellen Bauteile untereinander gegebenenfalls verzichtet werden, da eine Durchführung des Schrittes a) durch Befestigung der universellen Bauteile an Heizgerät oder Wand erfolgen kann.

Gemäß einer vorteilhaften Ausgestaltung kann ein Abstandsrahmen auch zwei Rahmenelemente umfassen, beispielsweise ein oberes und unteres Rahmenelement oder ein rechtes und linkes Rahmenelement. Die einzelnen Rahmenelemente können dabei ein oder zwei Eckelemente und gegebenenfalls Seitenelemente zur Bildung von Seiten der Rahmenelemente umfassen.

Nach einem weiteren Aspekt wird auch ein Abstandsrahmen zur Montage eines wandhängenden Heizgerätes vorgeschlagen, umfassend zumindest vier Eckelemente und zwei Seitenelemente. Die Eck- und Seitenelemente können zusammensteckbar ausgeführt sein, also insbesondere ohne zusätzliche Fügemittel miteinander (form- und/oder kraftschlüssig) fügbar sein, so dass diese eigenständig bzw. allein einen (stabilen) Abstandsrahmen bilden.

Gemäß einer vorteilhaften Ausgestaltung kann ein Seiten- und/ oder Eckelement Ausnehmungen zur Durchführung einer Medien- oder Versorgungsleitung aufweisen.

Nach einem weiteren Aspekt der Erfindung wird auch ein Heizgerät vorgeschlagen, aufweisend einen hier vorgestellten Abstandsrahmen.

Die im Zusammenhang mit dem Verfahren erörterten Details, Merkmale und vorteilhaften Ausgestaltungen können entsprechend auch bei dem hier vorgestellten Abstandsrahmen und/ oder dem Heizgerät auftreten und umgekehrt. Insoweit wird auf die dortigen Ausführungen zur näheren Charakterisierung der Merkmale vollumfänglich Bezug genommen.

Nach einem weiteren Aspekt wird eine Verwendung universeller Bauteile zum Bilden eines Abstandsrahmens eines wandhängenden Heizgerätes vorgeschlagen.

Hier werden somit ein Verfahren zur Montage eines wandhängenden Heizgerätes, ein Abstandsrahmen, ein Heizgerät und eine Verwendung universeller Bauteile angegeben, welche die mit Bezug auf den Stand der Technik geschilderten Probleme zumindest teilweise lösen. Insbesondere tragen das Verfahren, der Abstandsrahmen, das Heizgerät sowie die Verwendung zumindest dazu bei, die Montage/ Installation eines wandhängenden Heizgerätes zu vereinfachen und Kosten zu minimieren. So muss im Vorfeld einer (Neu-)Installation kein individuell angefertigter Montagerahmen für das Heizgerät gefertigt und bestellt werden, sondern ein Fachbetrieb kann mit einer ausreichenden Anzahl universeller Bauteile einen für das konkrete Heizgerät geeigneten Abstandsrahmen zusammenfügen.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
- Fig. 1:: universelle Bauteile für einen Abstandsrahmen,
- Fig. 2:: einen aus zwei Rahmenelementen gebildeten Abstandsrahmen, und
- Fig. 3:: ein Heizgerät mit einem Abstandsrahmen zur Montage an einer Wand.

Figur 1 zeigt beispielhaft und schematisch universelle Bauteile 11 für einen Abstandsrahmen 1. Die universellen Bauteile 11 können Eckelemente 10 und Seitenelemente 4 umfassen. Ein Eckelement 10 kann einen ersten Schenkel 8 und einen zweiten Schenkel 9 umfassen, die einen Winkel, hier einen rechten Winkel einschließen.

Fig. 2 zeigt einen Abstandsrahmen 1 gebildet aus einem ersten Rahmenelement 2 und einem zweiten Rahmenelement 3, die wiederum, gemäß Schritt a) eines hier vorgeschlagenen Verfahrens aus universellen Bauteilen 11 zusammengefügt wurden.

Fig. 3 zeigte ein Heizgerät 7, an dem der Abstandsrahmen 1, aufweisend ein erstes und ein zweites Rahmenelement 2,3, befestigt sein kann. Dies kann im Rahmen der Durchführung des Schrittes b) eines hier vorgestellten Verfahrens erfolgen, wobei anschließend das Heizgerät 7 derart an einer Wand 6 befestigt werden kann, dass ein Abstand zwischen Wand 6 und Heizgerät 7 für Medien- und Versorgungsleitungen 5 gegeben ist.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleicherma-ßen gelten, dies ist aber nicht zwingend.

### Bezugszeichenliste

- 1: Abstandsrahmen
- 2: erstes Rahmenelement
- 3: zweites Rahmenelement
- 4: Seitenelement
- 5: Medien- und Versorgungsleitungen
- 6: Wand
- 7: Heizgerät
- 8: erster Schenkel
- 9: zweiter Schenkel
- 10: Eckelement
- 11: universelle Bauteile

## Patentansprüche

1. Verfahren zur Montage eines wandhängenden Heizgerätes (7), umfassend zumindest die folgenden Schritte:
a) Zusammenfügen eines Abstandsrahmens (1) aus universellen Bauteilen (11),
b) Aufhängen des Heizgerätes (7) mithilfe des Abstandsrahmens (1) an einer Wand (6), wobei in Schritt a) vier Eckelemente (10) und mindestens zwei Seitenelemente (4) zusammengefügt werden.

2. Verfahren nach Anspruch 1, wobei in Schritt a) das Zusammenfügen mittels einer Steckverbindung erfolgt.

3. Verfahren nach einem der vorangehenden Ansprüche, wobei mindestens ein Seitenelement (4) längenveränderlich ist und in seiner Länge an das zu montierende Heizgerät (7) angepasst wird.

4. Verfahren nach einem der vorangehenden Ansprüche, wobei in Schritt a) zwei Rahmenelemente (2,3) zusammengefügt werden, umfassend jeweils zumindest zwei Eckelemente (10) und ein Seitenelement (4).

5. Abstandsrahmen (1) für ein wandhängendes Heizgerät (7), umfassend zumindest vier Eckelemente (10) und mindestens zwei Seitenelemente (4), die zusammensteckbar sind.

6. Abstandsrahmen (1) nach Anspruch 5, wobei mindestens ein Seitenelement (4) längenveränderlich ist.

7. Abstandsrahmen (1) nach einem der Ansprüche 5 oder 6, wobei zumindest ein Seitenelement (4) mindestens eine Ausnehmung zur Durchführung einer Medien- und/ oder Versorgungsleitung (5) aufweist.

8. Heizgerät (7), aufweisend einen Abstandsrahmen (1) nach einem der Ansprüche 5 bis 7.
